# EUROPÄISCHE PATENTSCHRIFT

(11) **EP 0 218 211 B1**
(45) Veröffentlichungstag und Bekanntmachung des Hinweises auf die Patenterteilung: **11.07.1990**
(21) Anmeldenummer: 86113683.6
(22) Anmeldetag: 03.10.1986
(51) Int. Cl.: F21V 5/06

(54) **Lüsterbehang**
Pendant for a chandelier
Pendeloque pour lustre

(30) Priorität: 11.10.1985 DE 3536367
(43) Veröffentlichungstag der Anmeldung: 15.04.1987
(73) Patentinhaber: D. Swarovski & Co., A-6112 Wattens/Tirol (AT)
(72) Erfinder: Swarovski, Daniel, A-6112 Wattens (AT)
(74) Vertreter: Kador & Partner

(56) Entgegenhaltungen:
- DE-A- 1 928 852
- DE-B- 1 153 332
- DE-C- 813 981

## Beschreibung

Die Erfindung betrifft einen Lüsterbehang.

Bei Lüsterbehängen ist es erwünscht, diese in möglichst vielfältigster Form und reicher Facettierung zur Verfügung zu haben.

Ein reich facettierter Lüsterbehang ist jedoch nur schwer herzustellen, und insbesondere sind solche Anordnungen, bei denen Facettenelemente versetzt zueinander angeordnet sind, nicht mechanisch polierbar.

Der Erfindung liegt die Aufgabe zugrunde, einen Lüsterbehang zu schaffen, der sich durch mannigfache Ausgestaltung und reiche Facettierung bei leichter Herstellbarkeit auszeichnet.

Der Erfindung liegt die Erkenntnis zugrunde, daß dies dadurch erreicht werden kann, daß der Lüsterbehang aus mehreren Einzelteilen zusammengesetzt wird.

Aus DE-B-1 153 322 sind einzelne, facettierte Glasstein koppen für Lusterbehänge bekannt, die eine plane Rückseite und einen senkrechten Rand aufweisen, was eine maschinelle Bearbeitung ermöglicht. Diese bekannten Glasstein koppen sind jedoch mit Durch bohrungen zur Einzelaufhängung versehen.

Gegenstand der Erfindung ist ein Lüsterbehang, welcher zumindest eine facettierte Fläche aufweist, der dadurch gekennzeichnet ist, daß die facettierte Fläche durch die Oberseite einer Vielzahl aneinandergereihter Dekorationselemente gebildet ist, deren plane Unterseite auf einer planen Fläche eines zumindest einseitig planen Trägerelementes aufgekittet ist.

Die erfindungsgemäßen Lüsterbehänge zeichnen sich durch leichte Herstellbarkeit aus. Sie können in den vielfältigsten Formen mit einer großen Anzahl von Facetten hergestellt werden.

Vorzugsweise weist das Trägerelement beidseitig eine plane Fläche mit darauf aufgekitteten Dekorationselementen auf. Die Dekorationselemente selbst weisen eine plane Unterseite und eine facettierte Oberseite auf.

Die Erfindung wird nachstehend anhand der Zeichnung, die beispielshafte Ausführungsformen zeigt, näher erläutert.

Es zeigen:
Figur 1 einen Lüsterbehang in Draufsicht und
Figur 2 den Lüsterbehang gemäß Figur 1 in Seitenansicht.
Figur 1 zeigt einen Lüsterbehang 1, wobei ein formschön gestaltetes Trägerelement 2 in Draufsicht gezeigt ist, das durch das Loch 7 am Lüster aufgehängt wird. Das Trägerelement weist beiderseitig plane Flächen 3, 3' auf. Auf einer planen Fläche 3 sind Dekorationselemente 4 in ornamentaler Anordnung aufgekittet.

Es versteht sich, daß die Ausgestaltung und die Anordnung der Dekorationselemente 4 in weitesten Grenzen variiert werden kann.

Wie aus Figur 2 ersichtlich, sind auf der anderen planen Fläche 3' keine Dekorationselemente 4 vorgesehen. Es ist jedoch möglich, beidseitig Dekorationselemente aufzubringen.

Die einzelnen Dekorationselemente 4 sind zueinander versetzt angeordnet. Eine solche Ausgestaltung wäre durch übliches mechanisches Schleifen und Polieren nicht herstellbar.

Trägerelement 2 und Dekorationselemente 4 bestehen vorzugsweise aus Glas. Zum Verkitten sind geeignete farblose Klebstoffe bekannt. Die Unterseite 5 der Dekorationselemente ist zwecks Verkittung mit der planen Fläche 3 des Trägerelements 2 ebenfalls plan, während die Oberseite 6 facettiert ausgeführt ist.

## Patentansprüche

1. Lüsterbehang, welcher zumindest eine facettierte Fläche aufweist, dadurch gekennzeichnet, daß die facettierte Fläche durch die Oberseite (6) einer Vielzahl aneinandergereihter Dekorationselemente (4) gebildet ist, deren plane Unterseite (5) auf einer planen Fläche (3) eines zumindest einseitig planen Trägerelementes (2) aufgekittet ist.

2. Lüsterbehang nach Anspruch 1, dadurch gekennzeichnet, daß das Trägerelement (2) beidseitig plane Flächen (3, 3') aufweist.

3. Lüsterbehang nach Anspruch 1 oder 2, dadurch gekennzeichnet, daß die Dekorationselemente (4) versetzt zueinander angeordnet sind.

## Revendications

1. Pendeloque pour lustre, qui présente au moins une surface à facettes, caractérisée en ce que cette surface à facettes est constituée par la face supérieure (6) de multiples éléments de décoration (4), disposés en rangées successives, dont la face inférieure plane est mastiquée sur une surface plane (3) d'un élément porteur (2) qui est plan sur au moins l'une de ses faces.

2. Pendeloque pour lustre selon la revendication 1, caractérisée en ce que l'élément porteur (2) présente des surfaces planes (3, 3') sur ses deux faces.

3. Pendeloque pour lustre selon la revendication 1 ou 2, caractérisée en ce que les éléments de décoration (4) sont disposés en étant décalés les uns par rapport aux autres.

## Claims

1. A chandelier pendant having at least one faceted surface, characterized in that the faceted surface is formed by the upper side (6) of a plurality of decorative elements (4) arranged in a row whose flat underside (5) is cemented to a flat surface (3) of a carrier element (2) which is flat at least on one side.

2. The chandelier pendant according to claim 1, characterized in that the carrier element (2) has a flat surface (3, 3') on each side.

3. The chandelier pendant according to claim 1 or 2, characterized in that the decorative elements (4) are in staggered arrangement.
